# FASCICULE DE BREVET EUROPEEN

(11) **EP 3 956 528 B1**
(45) Date de publication et mention de la délivrance du brevet: **11.02.2026**
(21) Numéro de dépôt: 20716795.8
(22) Date de dépôt: 06.04.2020
(51) Int. Cl.: E04B 9/24, E04B 1/86, E04B 9/04, E04B 9/00, E04B 1/82, E04B 1/84

(54) **PRODUIT D'ISOLATION ACOUSTIQUE COMPRENANT UNE COUCHE ARRIERE**
SCHALLDÄMMPRODUKT, DAS EINE RÜCKSEITIGE SCHICHT UMFASST
ACOUSTIC INSULATION PRODUCT COMPRISING A REAR LAYER

(30) Priorité: 16.04.2019 EP 19169606
(43) Date de publication de la demande: 23.02.2022
(73) Titulaire: SAINT-GOBAIN ISOVER, 92400 Courbevoie (FR); SAINT-GOBAIN PLACO, 92400 Courbevoie (FR)
(72) Inventeur: SOURCIS, Benjamin, 75012 Paris (FR); LEROY, Pierre, 60370 Saint Félix (FR)
(74) Mandataire: Saint-Gobain Recherche
(86) Numéro de dépôt international: PCT/EP2020/059729
(87) Numéro de publication internationale: WO 2020/212177

(56) Documents cités:
- EP-A1- 3 470 565
- WO-A1-2019/014096
- FR-A1- 2 924 850
- US-A1- 2011 284 319
- US-A1- 2016 159 028

## Description

L'invention concerne un produit d'isolation acoustique destiné à être utilisé en particulier comme dalle de plafond suspendu.

Les plafonds suspendus sont très largement utilisés dans le secteur tertiaire pour dissimuler les équipements techniques au-dessus des salles. L'espace situé au-dessus d'un plafond suspendu s'appelle le plenum. D'un point de vue acoustique, les plafonds suspendus remplissent deux fonctions principales:
- assurer une bonne absorption des ondes acoustiques (ce qui est fondamental pour le confort acoustique),
- et, éventuellement, réaliser l'isolation acoustique entre deux pièces voisines connectées par un plenum se situant au-dessus du plafond suspendu.

Les dalles de plafonds suspendus sont souvent composées d'un panneau à bases de fibres tel qu'en laine minérale, ou en autre matériau poreux, sur lequel sont rapportés :
- un voile avant assurant une fonction esthétique et une correction acoustique pour l'absorption, et
- un voile arrière assurant l'étanchéité à l'air entre la salle et le plenum.

Ces systèmes acoustiques ont essentiellement deux travers :
- faible absorption acoustique aux basses fréquences, et
- des phénomènes de résonance dans le plenum, qui propagent le son par le plafond, ce qui a un impact négatif sur l'isolation acoustique.

US 2016/159028 A1 divulgue un produit d'isolation acoustique comprenant les caractéristique du préambule de la revendication 1.

Il y a donc un besoin pour un produit d'isolation acoustique, qui permette d'améliorer à la fois l'isolation acoustique et l'absorption acoustique.

Pour cela, l'invention propose un produit d'isolation acoustique comprenant les caractéristiques de la revendication 1.

Selon une autre particularité, la couche arrière est un voile fibreux en tissé ou non-tissé, une couche de peinture ou encore une couche de laine minérale compressée, voire un film plastique, ou tout autre matériau sous forme de membrane ou film.

Selon une autre particularité, la couche arrière a une épaisseur inférieure ou égale à 1 cm, de préférence inférieure ou égale à 1 mm.

Selon une autre particularité, la couche arrière est micro-perforée.

Selon une autre particularité, la couche arrière micro-perforée a, pour une épaisseur L, un taux de perforation ϕ et un diamètre de perforation D tels que ϕD² = 32η × L/(σL), où σL désigne la résistance à l'écoulement de l'air de la couche arrière micro-perforée et η la viscosité dynamique de l'air.

Selon une autre particularité, le panneau en matériau poreux, à base de mousse ou de fibres, est un panneau en laine minérale et/ou végétale et/ou synthétique, un panneau en mousse à porosité ouverte ou encore un panneau de fibres agglomérées obtenu par voie humide.

Selon une autre particularité, le panneau en matériau poreux a une densité de surface comprise entre 0,8 kg/m² et 10 kg/m².

Selon une autre particularité, le panneau en matériau poreux a une résistivité à l'écoulement d'air comprise de préférence entre 50 kPa.s/m² et 110 kPa.s/m2, voire entre 50 kPa.s/m² et 100 kPa.s/m², ou encore entre 50 kPa.s/m² et 90 kPa.s/m², voire entre 50 kPa.s/m² et 80 kPa.s/m².

Selon une autre particularité, le panneau en matériau poreux a un module d'Young compris entre 0,1 MPa et 4 MPa, de préférence entre 0,5 et 4 MPa, de façon encore plus préférée entre 0,8 et 4 MPa, voire entre 1,2 MPa et 4 MPa, ou encore entre 1,5 MPa et 4 MPa, ou entre 2 MPa et 4 MPa.

Selon une autre particularité, le panneau en matériau poreux a une épaisseur comprise entre 10 mm et 60 mm.

Selon une autre particularité, le produit d'isolation acoustique comprend en outre une deuxième couche, dite couche avant, sous forme d'un voile, d'une membrane, d'un film, d'une peinture ou d'un enduit de plâtre, liée ou collée sur la face avant du panneau en matériau poreux, cette couche avant ayant une résistance à l'écoulement de l'air inférieure ou égale à 1 kPa.s/m, de préférence inférieure ou égale à 0,5 kPa.s/m.

Selon une autre particularité, le produit d'isolation acoustique est destiné à être utilisé comme dalle de plafond acoustique sur une armature suspendue à un plafond avec un plénum entre le produit d'isolation acoustique et le plafond.

Le produit d'isolation acoustique peut également remplir une fonction d'isolation thermique, notamment dans le cas de systèmes de plafond ou de mur thermo-régulant (chauffant et/ou rafraîchissant). Cette forme de réalisation est également comprise dans l'invention.

L'invention concerne également un système d'isolation acoustique suspendu sous un plafond ou en avant d'une paroi murale, comprenant une structure de suspension d'un parement isolant à distance du plafond ou de la paroi murale, dans lequel le parement comprend au moins un produit d'isolation acoustique selon l'invention, la couche arrière étant orientée vers le plafond ou la paroi murale.

L'invention concerne également une utilisation du produit d'isolation acoustique selon l'invention comme dalle de plafond acoustique sur une armature suspendue à un plafond avec un plénum entre le produit d'isolation acoustique et le plafond, la couche arrière étant orientée vers le plafond ou la paroi murale.

D'autres caractéristiques et avantages de l'invention vont à présent être décrits en regard des dessins sur lesquels :
- La Fig. 1 représente une vue en coupe d'un produit d'isolation acoustique selon l'invention ;
- La Fig. 2 représente une vue en coupe d'un produit d'isolation acoustique dans son utilisation comme dalle de plafond suspendu.

Les numéros de référence qui sont identiques sur les différentes figures représentent des éléments similaires ou identiques.

L'invention se rapporte à un produit d'isolation acoustique comprenant :
- un panneau en matériau poreux, notamment à base de mousse ou de fibres comprenant une première face, dite face arrière, destinée à être tournée vers une paroi telle qu'un plafond ou un mur, et une deuxième face, dite face avant, située à l'opposé de la face arrière,
- une couche, dite couche arrière, qui adhère ou est liée ou couplée au moins en partie à la face arrière du panneau en matériau poreux, la couche arrière ayant une résistance à l'écoulement de l'air qui est comprise entre 5 kPa.S/m et 20 kPa.s/m, de préférence entre 7 kPa.s/m et 15 kPa.s/m.

La mesure de la résistance à l'écoulement d'air est réalisée selon la norme ISO 9053.

La résistance à l'écoulement de l'air de la couche arrière selon l'invention est représentative d'une capacité limitée de passage de l'air à travers celle-ci, qui peut être liée à la présence de pores de petite taille dans la couche. La résistance à l'écoulement de l'air de la couche arrière étant comprise entre 5 kPa.s/m et 20 kPa.s/m, elle introduit une dissipation d'énergie par frottement visqueux de l'air mis en mouvement par l'onde acoustique. Lorsque les ondes acoustiques non dissipées dans le panneau en matériau poreux et dans la couche arrière passent dans le plenum, elles subissent des réflexions multiples. Lors de ces réflexions multiples, une partie des ondes acoustiques est réfléchie sur la couche arrière et est absorbée par cette dernière grâce à la résistance à l'écoulement de la couche arrière, contrairement au cas où la couche arrière serait étanche. Ainsi, l'absorption est fortement améliorée, notamment à basses fréquences.

L'invention surmonte également un travers des voiles arrières étanche de l'art antérieur qui, en formant une face presque parfaitement réfléchissante pour les ondes acoustiques, amplifient l'énergie des modes de résonance dans le plenum.

Au contraire, la résistance à l'écoulement de l'air de la couche arrière selon l'invention autorise une partie des ondes acoustiques à passer à travers celle-ci. L'isolation acoustique entre la salle et le plenum est donc légèrement dégradé. Toutefois, la résistance à l'écoulement de l'air de la couche arrière est choisie de manière à ne pas dégrader l'isolation acoustique, c'est-à-dire à garder les effets inertiels du panneau en matériau poreaux. En outre, comme une partie des ondes acoustiques est dissipée dans la couche arrière, l'intensité des ondes acoustiques qui est réfléchie dans le plenum, est moindre et l'isolation acoustique entre deux salles voisines est améliorée. La dissipation apportée dans le plenum par la couche arrière réduit la propagation des ondes dans ce même plenum. Ce phénomène compense la perte d'effet inertiel dû au passage dans la couche arrière et permet, quand la résistance à l'écoulement de la couche arrière est avantageusement choisie dans la gamme selon l'invention, d'améliorer l'isolation acoustique D_{nf} d'une pièce à l'autre.

Ainsi, le produit d'isolation acoustique selon l'invention permet bien d'améliorer à la fois l'isolation acoustique et l'absorption acoustique.

La figure 1 représente une vue en coupe d'un produit d'isolation acoustique selon l'invention. Le produit d'isolation acoustique 5 comprend un panneau en matériau poreux 1, notamment à base de mousse ou de fibres. Ainsi, le panneau en matériau poreux 1 est par exemple un panneau en laine minérale et/ou végétale et/ou synthétique, un panneau en mousse à porosité ouverte ou encore un panneau de fibres agglomérées obtenu par voie humide tel que des fibres minérales et/ou de cellulose mises en forme par suspension avec un liant minéral ou organique.

Le panneau en matériau poreux a une première face principale, dite face arrière 20, destinée à être tournée vers une paroi, qui peut être un plafond (7 sur la figure 2) ou un mur, et une deuxième face, dite face avant 30, située à l'opposé de la face arrière 20. La face avant est destinée à être tournée vers l'intérieur d'une salle, d'une pièce (4 sur la figure 2) ou encore d'un couloir.

Le produit d'isolation acoustique 5 comprend en outre une couche, dite couche arrière 2, qui adhère ou est liée ou couplée au moins en partie à la face arrière 20 du panneau en matériau poreux 1. La liaison ou l'adhésion est réalisée de préférence par collage, par exemple sous forme de plots ou de traits de colle. L'ensemble de la surface de la couche arrière n'est pas nécessairement enduite de colle. La couche arrière 2 est par exemple un voile fibreux en tissé ou non-tissé, une couche de peinture ou encore une couche de laine minérale compressée, voire un film plastique ou tout type de matériau sous forme d'un film ou d'un membrane. Lorsque la couche arrière 2 est une couche de peinture, celle-ci est déposée sur le panneau en matériau poreux 1 sous forme liquide et mise à sécher. Il n'y a alors pas d'étape de collage, mais une étape d'enduction par un primaire peut avoir lieu La peinture peut éventuellement contenir un agent porogène pour procurer la résistance au passage de l'air adéquate.

La couche arrière 2 a une résistance à l'écoulement de l'air qui est comprise entre 5 kPa.s/m et 20 kPa.s/m pour permettre l'amélioration à la fois de l'absorption acoustique, en particulier aux basses fréquences, et de l'isolation acoustique, comme expliqué plus haut. C'est cette gamme bien choisie de la résistance à l'écoulement de l'air qui permet cet effet technique. En effet, en dessous de 5 kPa.s/m, l'isolation acoustique est dégradée. Au-dessus de 20 kPa.s/m, il n'y a plus de gain en absorption. De préférence, la résistance à l'écoulement de l'air est comprise entre 7 kPa.s/m et 15 kPa.s/m, ce qui permet d'améliorer encore plus l'absorption acoustique et l'isolation acoustique. La mesure de la résistance à l'écoulement d'air est réalisée selon la norme ISO 9053.

La couche arrière a par exemple une épaisseur inférieure ou égale à 1 cm, de préférence inférieure ou égale à 1 mm.

Dans un mode de réalisation particulier représenté sur la figure 1, la couche arrière 2 peut être micro-perforée, c'est-à-dire que des micro-perforations 4 sont percées à travers la couche arrière 2. Ces micro-perforations 4 peuvent par exemple être percées dans une couche arrière 2 déjà en place sur le panneau en matériau poreux 1, ce qui a l'avantage de ne pas obturer les micro-perforations 4 lors du collage de la couche arrière 2 sur le panneau en matériau poreux 1. Dans ce mode de réalisation, les micro-perforations 4 peuvent être réalisées dans une couche arrière 2 constituée d'un voile de fibres dit étanche (ayant une résistance à l'écoulement de l'air avant perforation supérieure à 50 kPa.s/m) de façon à lui donner une résistance à l'écoulement de l'air après perforation qui soit comprise entre 5 kPa.s/m et 20 kPa.s/m, de préférence entre 7 kPa.s/m et 15 kPa.s/m.

Lorsque la couche arrière 2 est micro-perforée, elle a par exemple, pour une épaisseur L, un taux de perforation ϕ et un diamètre de perforation D tels que : ${ϕD}^{2} = 32 η \times L / \left(σL\right)$ où σL désigne la résistance à l'écoulement de l'air de la couche arrière micro-perforée et η la viscosité dynamique de l'air.

En variante, la couche arrière peut être percée de micro-perforations multi-diamètres.

En outre, le panneau en matériau poreux 1 a de préférence une densité de surface comprise entre 0,8 kg/m² et 10 kg/m², de façon à avoir une tenue mécanique suffisante pour une application en dalle de plafond tout en n'étant pas trop lourd.

Le panneau en matériau poreux 1 a une résistivité à l'écoulement d'air comprise entre 30 kPa.s/m² et 120 kPa.s/m² de façon à absorber les ondes acoustiques. De façon préférée, le panneau en matériau poreux 1 a une résistivité à l'écoulement d'air comprise entre 50 kPa.s/m² et 110 kPa.s/m², voire entre 50 kPa.s/m² et 100 kPa.s/m², ou encore entre 50 kPa.s/m² et 90 kPa.s/m², voire entre 50 kPa.s/m² et 80 kPa.s/m², pour améliorer son absorption acoustique. La mesure de la résistivité à l'écoulement d'air est obtenue en divisant la résistance à l'écoulement de l'air du panneau par son épaisseur.

Le panneau en matériau poreux 1 a également de préférence un module d'Young compris entre 0,1 MPa et 4 MPa de façon à apporter une isolation acoustique. De façon préférée, le panneau en matériau poreux 1 a un module d'Young compris entre 0,5 MPa et 4 MPa, de façon encore plus préférée entre 0,8 MPa et 4 MPa, voire entre 1,2 MPa et 4 MPa, ou encore entre 1,5 MPa et 4 MPa, ou entre 2 MPa et 4 MPa pour améliorer son isolation acoustique. La mesure du module d'Young est réalisée selon la norme ISO 18437 et selon l'article de C. Langlois, R. Panneton et N. Atalla : Polynomial relations for quasi-static mechanical characteri-zation of isotropic poroelastic materials, J. Acoust. Soc. Am., 110:3032-3040, 2001.

Le panneau en matériau poreux 1 en outre de préférence a une épaisseur comprise entre 10 mm et 60 mm. Cette gamme d'épaisseur permet une bonne tenue mécanique du panneau et une absorption suffisante des ondes acoustiques pour une application en dalle de plafond.

Le produit d'isolation acoustique 5 comprend en outre de préférence une deuxième couche, dite couche avant 3, sous forme d'un voile, d'une membrane, d'un film, d'une peinture ou d'un enduit de plâtre, liée ou collée sur la face avant 30 du panneau en matériau poreux 1. Cette couche avant a une fonction décor avant tout. Elle a une résistance à l'écoulement de l'air qui est inférieure ou égale à 1 kPa.s/m, de préférence inférieure ou égale à 0,5 kPa.s/m, de façon à laisser suffisamment d'air entrer dans le panneau en matériau poreux 1 afin de permettre une absorption et une isolation acoustique par le panneau en matériau poreux 1 et par la couche arrière 2.

Le produit d'isolation acoustique 5 procure également, de préférence, une isolation thermique.

Deux produits d'isolation acoustique ont été testés en absorption acoustique et en isolation acoustique : un produit de référence et un produit selon l'invention.

Le produit d'isolation acoustique de référence testé comprend un panneau en laine minérale de densité de surface 5 kg/m², d'épaisseur 50 mm, de module d'Young 0,65 MPa et une résistivité à l'écoulement de l'air de 85 kPa.s/m, un voile arrière en fibres de verre non-tissé ayant une résistance à l'écoulement de l'air de 70 kPa.s/m et une épaisseur de 0,6 mm, et un voile avant ayant une résistance à l'écoulement de l'air de 0,5 kPa.s/m.

Le produit d'isolation acoustique selon l'invention est le même produit, dans lequel le voile arrière a en outre été percé de micro-perforations de diamètre 0,18 mm, avec un taux de perforation de 0,15 %. La résistance à l'écoulement de l'air du voile arrière micro-perforé a été mesurée à 7,5 kPa.s/m.

L'absorption acoustique et l'isolation acoustique ont été mesurées sur les deux produits. L'absorption acoustique est mesurée selon la norme ISO 354. L'indicateur α_{w} est ensuite calculé selon la norme ISO 11654. Dans toute la demande, les mesures ont été réalisées avec un plénum de 200 mm en hauteur de construction.

L'isolation acoustique est mesurée selon la norme ISO 10848-1. L'indicateur D_{nfw} est ensuite calculé selon la norme ISO 717-1. Dans toute la demande, les mesures ont été réalisées avec un plénum de 700 mm en hauteur de construction.

Il a été observé un gain en absorption acoustique (αₛ et α_{w}) de 0,05 sur toute la gamme de fréquences comprise entre 100 Hz et 5000 Hz et un gain en isolation de +1 dB environ sur le D_{nf,w} entre le produit d'isolation acoustique selon l'invention, dont le voile arrière une résistance à l'écoulement de l'air de 7,5 kPa.s/m, et le produit d'isolation acoustique de référence, dont le voile arrière une résistance à l'écoulement de l'air de 100 kPa.s/m.

Il a donc été mis en évidence que le produit d'isolation acoustique selon l'invention permet bien d'améliorer à la fois l'isolation acoustique et l'absorption acoustique.

Le produit d'isolation acoustique 5 est de préférence destiné à être utilisé comme dalle de plafond suspendu. Il peut aussi être utilisé comme parement acoustique sur n'importe quelle autre paroi, par exemple sur un mur. Un plenum entre le produit d'isolation acoustique et la paroi permet une utilisation optimale de celui-ci.

La figure 2 représente une vue en coupe d'un produit d'isolation acoustique dans son utilisation comme dalle de plafond suspendu.

La figure 2 représente un plafond suspendu comprenant une armature métallique 7 fixée à une paroi de plafond et munie à son extrémité inférieure d'un rebord 9 sur lequel reposent les dalles de plafond, chaque dalle de plafond étant formée d'un produit d'isolation acoustique 5 selon l'invention. Un plenum 6 est présent entre la paroi 7 du plafond et la surface supérieure du produit d'isolation acoustique 5, à savoir la couche arrière 2. La face arrière 20 du produit d'isolation acoustique 5, recouverte de la couche arrière 2, est orientée vers la paroi 7 du plafond. La face avant 30 du produit d'isolation acoustique 5, recouverte ici d'un voile avant 3, est orientée vers l'intérieur d'une salle 4.

L'invention concerne également une utilisation du produit d'isolation t acoustique 5 comme dalle de plafond acoustique sur une armature 8 suspendue à un plafond 7 avec un plenum 6 entre le produit d'isolation acoustique 5 et le plafond 7, ainsi qu'un système d'isolation acoustique correspondant. L'invention concerne également un système d'isolation acoustique mural.

## Revendications

1. Produit d'isolation acoustique (5) comprenant :
- un panneau en matériau poreux (1), notamment à base de mousse ou de fibres, comprenant une première face, dite face arrière (20), destinée à être tournée vers une paroi telle qu'un plafond ou un mur, et une deuxième face, dite face avant (30), située à l'opposé de la face arrière (20),
- une couche, dite couche arrière (2), qui adhère ou est liée ou couplée au moins en partie à la face arrière (20) du panneau en matériau poreux (1), la couche arrière (2) ayant une résistance à l'écoulement de l'air qui est comprise entre 5 kPa.s/m et 20 kPa.s/m, de préférence entre 7 kPa.s/m et 15 kPa.s/m kPa.s/ m,
**caractérisé en ce que**
le panneau en matériau poreux (1) a une résistivité à l'écoulement d'air comprise entre 30 kPa.s/m² et 120 kPa.s/m².

2. Produit d'isolation acoustique (5) selon la revendication 1, dans lequel la couche arrière (2) est un voile fibreux en tissé ou non-tissé, une couche de peinture ou encore une couche de laine minérale compressée, voire un film plastique ou tout matériau sous forme d'un film ou d'une membrane.

3. Produit d'isolation acoustique (5) selon la revendication 1 ou 2, dans lequel la couche arrière (2) a une épaisseur inférieure ou égale à 1 cm, de préférence inférieure ou égale à 1 mm.

4. Produit d'isolation acoustique (5) selon l'une des revendications 1 à 3, dans lequel la couche arrière (2) est micro-perforée.

5. Produit d'isolation acoustique (5) selon la revendication 4, dans lequel la couche arrière (2) micro-perforée a, pour une épaisseur L, un taux de perforation ϕ et un diamètre de perforation D tels que ϕD² = 32η × L/(σL), où σL désigne la résistance à l'écoulement de l'air de la couche arrière micro-perforée et η la viscosité dynamique de l'air.

6. Produit d'isolation acoustique (5) selon l'une des revendications 1 à 5, dans lequel le panneau en matériau poreux (1), à base de mousse ou de fibres, est un panneau en laine minérale et/ou végétale et/ou synthétique, un panneau en mousse à porosité ouverte ou encore un panneau de fibres agglomérées obtenu par voie humide.

7. Produit d'isolation acoustique (5) selon l'une des revendications 1 à 6, dans lequel le panneau en matériau poreux (1) a une densité de surface comprise entre 0,8 kg/m² et 10 kg/m².

8. Produit d'isolation acoustique (5) selon l'une des revendications 1 à 7, dans lequel le panneau en matériau poreux (1) a une résistivité à l'écoulement d'air comprise entre 50 kPa.s/m² et 110 kPa.s/m², voire entre 50 kPa.s/m² et 100 kPa.s/m², ou encore entre 50 kPa.s/m² et 90 kPa.s/m², voire entre 50 kPa.s/m² et 80 kPa.s/m².

9. Produit d'isolation acoustique (5) selon l'une des revendications 1 à 8, dans lequel le panneau en matériau poreux (1) a un module d'Young compris entre 0,1 MPa et 4 MPa, de préférence entre 0,5 MPa et 4 MPa, de façon encore plus préférée entre 0,8 MPa et 4 MPa, voire entre 1,2 MPa et 4 MPa, ou encore entre 1,5 MPa et 4 MPa, ou entre 2 MPa et 4 MPa.

10. Produit d'isolation acoustique (5) selon l'une des revendications 1 à 9, dans lequel le panneau en matériau poreux (1) a une épaisseur comprise entre 10 mm et 60 mm.

11. Produit d'isolation acoustique (5) selon l'une des revendications 1 à 10, comprenant en outre une deuxième couche, dite couche avant (3), sous forme d'un voile, d'une membrane, d'un film, d'une peinture ou d'un enduit de plâtre, liée ou collée sur la face avant (30) du panneau en matériau poreux (1), cette couche avant (3) ayant une résistance à l'écoulement de l'air inférieure ou égale à 1 kPa.s/m, de préférence inférieure ou égale à 0,5 kPa.s/m.

12. Produit d'isolation acoustique (5) selon l'une des revendications 1 à 11, destiné à être utilisé comme dalle de plafond acoustique sur une armature (8) suspendue à un plafond (7) avec un plenum (6) entre le produit d'isolation acoustique (5) et le plafond (7).

13. Système d'isolation acoustique suspendu sous un plafond ou en avant d'une paroi murale comprenant une structure de suspension d'un parement isolant à distance du plafond (7) ou de la paroi murale, dans lequel le parement comprend au moins un produit d'isolation acoustique (5) selon l'une des revendications 1 à 12, la couche arrière (2) étant orientée vers le plafond (7) ou la paroi murale.

14. Utilisation du produit d'isolation acoustique selon l'une des revendications 1 à 12 comme dalle de plafond acoustique sur une armature (8) suspendue à un plafond (7) avec un plenum (6) entre le produit d'isolation acoustique (5) et le plafond (7), la couche arrière (2) étant orientée vers le plafond (7).

## Patentansprüche

1. Schalldämmendes Produkt (5), umfassend:
- eine Platte aus porösem Material (1), insbesondere auf Schaumstoff- oder Faserbasis, umfassend eine erste Seite, die so genannte Rückseite (20), die dazu bestimmt ist, zu einer Wand wie einer Decke oder einer Mauer gerichtet zu werden, und eine zweite Seite, die so genannte Vorderseite (30), die sich gegenüber der Rückseite (20) befindet,
- eine Schicht, die so genannte Rückseitenschicht (2), die zumindest teilweise an der Rückseite (20) der Platte aus porösem Material (1) haftet oder mit ihr verbunden oder gekoppelt ist, wobei die Rückseitenschicht (2) einen Luftströmungswiderstand zwischen 5 kPa.s/m und 20 kPa.s/m, vorzugsweise zwischen 7 kPa.s/m und 15 kPa.s/m, aufweist, **dadurch gekennzeichnet, dass**
die Platte aus porösem Material (1) einen Luftströmungswiderstand zwischen 30 kPa·s/m² und 120 kPa·s/m² aufweist.

2. Schalldämmendes Produkt (5) nach Anspruch 1, wobei die Rückseitenschicht (2) ein gewebtes oder nicht gewebtes Faservlies, eine Lackschicht oder eine Schicht aus komprimierter Mineralwolle oder auch eine Kunststofffolie oder ein beliebiges Material in Form einer Folie oder Membran ist.

3. Schalldämmendes Produkt (5) nach Anspruch 1 oder 2, wobei die Rückseitenschicht (2) eine Dicke von kleiner oder gleich 1 cm, vorzugsweise kleiner oder gleich 1 mm, aufweist.

4. Schalldämmendes Produkt (5) nach einem der Ansprüche 1 bis 3, wobei die Rückseitenschicht (2) mikroperforiert ist.

5. Schalldämmendes Produkt (5) nach Anspruch 4, wobei die mikroperforierte Rückseitenschicht (2) bei einer Dicke L einen Perforationsgrad ϕ und einen Perforationsdurchmesser D aufweist, sodass ϕD² = 32η x L/(σL), wobei σL den Luftströmungswiderstand der mikroperforierten Rückseitenschicht und η die dynamische Viskosität der Luft bezeichnet.

6. Schalldämmendes Produkt (5) nach einem der Ansprüche 1 bis 5, wobei es sich bei der Platte aus porösem Material (1) auf Basis von Schaumstoff oder Fasern um eine Platte aus Mineralwolle und/oder pflanzlicher Wolle und/oder synthetischer Wolle, eine Platte aus offenporigem Schaumstoff oder eine Platte aus nassverarbeiteten agglomerierten Fasern handelt.

7. Schalldämmendes Produkt (5) nach einem der Ansprüche 1 bis 6, wobei die Platte aus porösem Material (1) eine Oberflächendichte zwischen 0,8 kg/m² und 10 kg/m² aufweist.

8. Schalldämmendes Produkt (5) nach einem der Ansprüche 1 bis 7, wobei die Platte aus porösem Material (1) einen Luftströmungswiderstand zwischen 50 kPa·s/m² und 110 kPa·s/m² oder sogar zwischen 50 kPa·s/m² und 100 kPa·s/m² oder sogar zwischen 50 kPa·s/m² und 90 kPa·s/m² oder sogar zwischen 50 kPa·s/m² und 80 kPa·s/m²aufweist.

9. Schalldämmendes Produkt (5) nach einem der Ansprüche 1 bis 8, wobei die Platte aus porösem Material (1) einen Young'schen Elastizitätsmodul zwischen 0,1 MPa und 4 MPa, vorzugsweise zwischen 0,5 MPa und 4 MPa, mehr bevorzugt zwischen 0,8 MPa und 4 MPa, sogar zwischen 1,2 MPa und 4 MPa, oder zwischen 1,5 MPa und 4 MPa, oder zwischen 2 MPa und 4 MPa aufweist.

10. Schalldämmendes Produkt (5) nach einem der Ansprüche 1 bis 9, wobei die Platte aus porösem Material (1) eine Dicke zwischen 10 mm und 60 mm aufweist.

11. Schalldämmendes Produkt (5) nach einem der Ansprüche 1 bis 10, ferner umfassend eine zweite Schicht, die so genannte Vorderseitenschicht (3), in Form eines Vlieses, einer Membran, einer Folie, eines Lacks oder einer Putzbeschichtung, die mit der Vorderseite (30) der Platte aus porösem Material (1) verbunden oder verklebt ist, wobei diese Vorderseitenschicht (3) einen Luftströmungswiderstand von kleiner oder gleich 1 kPa.s/m, vorzugsweise kleiner oder gleich 0,5 kPa.s/m, aufweist.

12. Schalldämmendes Produkt (5) nach einem der Ansprüche 1 bis 11, das als Akustikdeckenplatte auf einer von einer Decke (7) abgehängten Unterkonstruktion (8) verwendet werden soll, wobei sich zwischen dem schalldämmenden Produkt (5) und der Decke (7) ein Hohlraum (6) befindet.

13. Schalldämmendes System, das unter einer Decke oder vor einer Wandung angebracht ist und eine Aufhängungskonstruktion für eine Isolierverkleidung in einem Abstand zur Decke (7) oder der Wandung umfasst, wobei die Verkleidung mindestens ein schalldämmendes Produkt (5) nach einem der Ansprüche 1 bis 12 umfasst und die Rückseitenschicht (2) zur Decke (7) oder zur Wandung hin ausgerichtet ist.

14. Verwendung des schalldämmenden Produkts nach einem der Ansprüche 1 bis 12 als Akustikdeckenplatte auf einer von einer Decke (7) abgehängten Unterkonstruktion (8), wobei sich zwischen dem schalldämmenden Produkt (5) und der Decke (7) ein Hohlraum (6) befindet, wobei die Rückseitenschicht (2) zur Decke (7) hin ausgerichtet ist.

## Claims

1. An acoustic insulation product (5), comprising:
- a panel made of porous material (1), in particular based on foam or fibers, comprising a first face, referred to as back face (20), intended to face towards a wall surface, such as a ceiling or a wall, and a second face, referred to as front face (30), situated opposite to the back face (20),
- a layer, referred to as backing layer (2), which adheres to or is linked or coupled at least in part to the back face (20) of the panel made of porous material (1), the backing layer (2) having an airflow resistance of between 5 kPa.s/m and 20 kPa.s/m, preferably between 7 kPa.s/m and 15 kPa.s/m, **characterized in that** the panel made of porous material (1) has an airflow resistivity of between 30 kPa.s/m² and 120 kPa.s/m².

2. The acoustic insulation product (5) according to claim 1, wherein the backing layer (2) is a woven or nonwoven fibrous web, a layer of paint or else a layer of compressed mineral wool, or even a plastic film or any material in the form of a film or of a membrane.

3. The acoustic insulation product (5) according to claim 1 or 2, wherein the backing layer (2) has a thickness of less than or equal to 1 cm, preferably less than or equal to 1 mm.

4. The acoustic insulation product (5) according to one of claims 1 to 3, wherein the backing layer (2) is microperforated.

5. The acoustic insulation product (5) according to claim 4, wherein the microperforated backing layer (2) has, for a thickness L, a degree of perforation ϕ and a perforation diameter D such that ϕD² = 32η × L/(σL), where σL denotes the airflow resistance of the microperforated backing layer and η the dynamic viscosity of the air.

6. The acoustic insulation product (5) according to one of claims 1 to 5, wherein the panel (1) made of porous material, based on foam or fibers, is a panel made of mineral and/or plant and/or synthetic wool, a panel made of foam with open porosity, or else a panel of agglomerated fibers obtained by the wet route.

7. The acoustic insulation product (5) according to one of claims 1 to 6, wherein the panel made of porous material (1) has a surface density of between 0.8 kg/m² and 10 kg/m².

8. The acoustic insulation product (5) according to one of claims 1 to 7, wherein the panel made of porous material (1) has an airflow resistivity of between 50 kPa.s/m² and 110 kPa.s/m², or even between 50 kPa.s/m² and 100 kPa.s/m², or else between 50 kPa.s/m² and 90 kPa.s/m², or even between 50 kPa.s/m² and 80 kPa.s/m².

9. The acoustic insulation product (5) according to one of claims 1 to 8, wherein the panel made of porous material (1) has a Young's modulus of between 0.1 MPa and 4 MPa, preferably of between 0.5 MPa and 4 MPa, even more preferably of between 0.8 MPa and 4 MPa, or even between 1.2 MPa and 4 MPa, or else between 1.5 MPa and 4 MPa, or between 2 MPa and 4 MPa.

10. The acoustic insulation product (5) according to one of claims 1 to 9, wherein the panel made of porous material (1) has a thickness of between 10 mm and 60 mm.

11. The acoustic insulation product (5) according to one of claims 1 to 10, further comprising a second layer, referred to as front layer (3), in the form of a web, a membrane, a film, a paint or a plaster layer, connected or adhesively bonded to the front face (30) of the panel made of porous material (1), this front layer (3) having an airflow resistance of less than or equal to 1 kPa.s/m, preferably less than or equal to 0.5 kPa.s/m.

12. The acoustic insulation product (5) according to one of claims 1 to 11, intended to be used as an acoustic ceiling tile on a frame (8) suspended from a ceiling (7) with a plenum (6) between the acoustic insulation product (5) and the ceiling (7).

13. An acoustic insulation system suspended under a ceiling or in front of a wall, comprising a structure for suspending an insulating cladding at a distance from the ceiling (7) or from the wall, wherein the cladding comprises at least one acoustic insulation product (5) according to one of claims 1 to 12, the backing layer (2) being oriented toward the ceiling (7) or the wall.

14. A use of the acoustic insulation product according to one of claims 1 to 12 as an acoustic ceiling tile on a frame (8) suspended from a ceiling (7) with a plenum (6) between the acoustic insulation product (5) and the ceiling (7), the backing layer (2) being oriented toward the ceiling (7).
